# EUROPÄISCHE PATENTSCHRIFT

(11) **EP 1 319 918 B1**
(45) Veröffentlichungstag und Bekanntmachung des Hinweises auf die Patenterteilung: **29.11.2006**
(21) Anmeldenummer: 02021925.9
(22) Anmeldetag: 28.09.2002
(51) Int. Cl.: F41H 7/03, F41H 7/02, B60P 3/00, B60P 3/03

(54) **ABC-Aufklärungsfahrzeug**
Vehicle for detecting NBC threats
Véhicule de reconnaissance pour détecter des agents NBC

(30) Priorität: 07.12.2001 DE 10160210
(43) Veröffentlichungstag der Anmeldung: 18.06.2003
(73) Patentinhaber: Rheinmetall Landsysteme GmbH, 24107 Kiel (DE)
(72) Erfinder: Schrepel, Tino, Dipl.-Ing., 24107 Kiel (DE)
(74) Vertreter: Dietrich, Barbara

(56) Entgegenhaltungen:
- EP-A- 0 248 322
- DE-A- 19 502 036
- FR-A- 2 190 087
- US-A- 4 729 444

## Beschreibung

Die Erfindung bezieht sich auf ein gepanzertes Fahrzeug, das sich aus den üblichen Teilen wie Antriebsmotor, Getrieben, Radsätzen oder Kettenlaufwerk, einem Besatzungsraum und einem Gehäuse, das alle Ein- und Anbauten aufnimmt, zusammensetzt. Bei einem Schützenkampffahrzeug werden zum Beispiel mit dem Fahrzeug mehrere Soldaten transportiert, die schnell über eine Heckklappe aussteigen oder aufsitzen können. Bei einem anderen Fahrzeugtyp, dem gepanzerten Transport-Kraftfahrzeug, abgekürzt GTK, wird das Fahrzeug in Module eingeteilt und ein sogenanntes Missionsmodul austauschbar auf dem Chassis oder Fahrmodul untergebracht. Verschiedene Bewaffnungen und Ausrüstungen können dann als Modul austauschbar auf dem Fahrzeug wechselweise mitgeführt werden.

Nach dem Stand der Technik sind verschiedene Vorschläge zum Aufbau von modularen Fahrzeugen und zu gepanzerten Transportfahrzeugen gemacht worden.

In der DE 4219688 wird ein luftverlastbares Panzerfahrzeug aus einem Fahrgestell und darauf angeordneten mehreren Gehäuseteilen aufgebaut, wobei ein Gehäuseteil aus einem fahrgestellfesten Unterteil und einem beweglichen Oberteil besteht, welches bei Lufttransport vertikal eingeschoben werden kann zur Verminderung des Fahrzeugvolumens.

In der DE 19502036 wird ein Kettenfahrzeug schnell und kostensparend an unterschiedliche Einsatzforderungen angepasst, in dem der Wannenaufbau modular gestaltet und aus mindestens zwei Modulen besteht.

In der DE 19619865 wird ein umrüstbares militärisches Radfahrzeug mit trennbaren Modulen dargestellt, das aus einem Grundgehäuse zur Aufnahme der Fahrzeugkomponenten besteht und von einem dieselmechanischen zu einem diesel-elektrischen Antrieb umgebaut werden kann bei Vorteilen für die Bauhöhe und Ausgestaltung des Fahrzeugs.

Aus der DE 19927656A1 ist ein gepanzertes Transportkraftfahrzeug bekannt, welches mit einem unbemannten Schartenturm einschliesslich Lafette und Bordmaschinenwaffe als Bewaffnung ausgerüstet ist, der von der Besatzung aus dem Fahrzeuginneren fernbedient wird.

Aus dem Firmenprospekt "Mobile ABC-Aufklärungssysteme - Fahrzeuge und Technische Ausstattung" der Rheinmetall Landsysteme ist ein militärischer Transportpanzer FUCHS ABC und BIO-Spürfuchs sowie ein ziviles Fahrzeug ABC-Erkunder bekannt, welche alle Einrichtungen und Geräte für einen mobilen atomaren, biologischen, chemischen (ABC) Kampfstoff-Nachweis vor Ort mit sich führen und bereitstellen. Dabei werden durch die Fahrzeugbesatzung Umweltproben von der Bodenoberfläche oder Wasserstellen manuell aufgesammelt und im Fahrzeug auf Gefahrenpotential analysiert.

Die Nachteile der bekannten Lösungen liegen darin, daß die Fahrzeugbesatzung die Proben manuell und teilweise mit einem Gummihandschuh durch ein Fahrzeugfenster am Heck aufnehmen muß. Damit ist Einsammeln nur im direkten Umgebungsbereich des Fahrzeugs möglich, es sei denn, die Besatzung gefährdet sich und steigt aus dem Fahrzeug aus. Durch den Gummihandschuh ist die Besatzung bei Beschuß gefährdet.

Aufgabe der Erfindung ist es, ein Spürfahrzeug auf der Basis GTK-Fahrzeug darzustellen, welches eine verbesserte Funktionalität besitzt und alle GTK-Familienforderungen erfüllt bei folgenden Merkmalen.

Das Trägerfahrzeug soll wie die übrigen GTK-Fahrzeuge in Fahrmodul und Missionsmodul unterteilt sein.

Ein Tochterfahrzeug Spürnase soll wie bei dem schon bekannten Manipulatorfahrzeug EOD (EOD = Explosive Ordnance Disposal) selbstständig in das Mutter- oder Basisfahrzeug ein- und ausfahren können.

Ein ballistischer Schutz soll für das transportierte Tochterfahrzeug vorhanden sein.

Ein vom Mannschaftsraum getrennter und ABC-dichter Laderaum soll das Tochterfahrzeug im Mutterfahrzeug aufnehmen.

Das Tochterfahrzeug soll in einer Aufnahmewanne im Basisfahrzeug stehen, um Beschädigungen durch z.B. Fahrbelastungen zu vermeiden und die Reinigung zu erleichtern.

Außerdem soll eine Probenaufnahme auch in unsicherem Gelände, zum Beispiel bei Verminung, möglich sein. Der uneingeschränkte ballistische und ABC-Schutz für die Besatzung soll bei allen Aktivitäten des Fahrzeugs ohne Ausnahme gegeben sein. Das Auswerten der Proben soll in der Analysekammer direkt vor Ort durchführbar sein, um keine Zeit zu verlieren für die Einleitung von Gegenmaßnahmen.

Dabei gelten die weiteren Bedingungen als Zielvorstellung, dass wegen der Radarsignatur und wegen des Schutzaufbaus eine glatte Außenwand mit wenig Durchbrüchen angestrebt wird und das Fahrzeug keine Unterschiede zu Silhouette und Geometrie der übrigen Familienfahrzeuge aufweist.

Diese Aufgabe wird erfindungsgemäß durch die Merkmale des Anspruchs 1 gelöst. Weitere Merkmale ergeben sich aus den Unteransprüchen.

Erfindungsgemäß wird anstelle des Missionsmoduls (2) auf einem bekannten Fahrzeugmodul (1) ein Modul ABC-Aufspürung bestehend aus dem Aufbauteil (2a) und seinen Einbauten angeordnet.

In Aufbauteil (2a) werden alle Einbauten, die spezifisch für das ABC-Spürfahrzeug sind, eingebaut. Der Fahrzeug-Innenraum (5), der Teil des Basisfahrzeugs (1) oder des zusätzlich aufgebrachten Moduls (2a) sein kann, ist mittels einer abgedichteten Wand (3) vom Tochterfahrzeugraum (7) getrennt. Das Tochter-Spürfahrzeug ist im Raum (7) fahrbereit verzurrt und untergebracht. In einer Analysekammer (4), in welche das Tochterfahrzeug (9) nach einer Ausfahrt aus dem Basisfahrzeug aufgenommene Proben (11) ablegt, hat der Bediener über ABC-dichte Manipulatoren Zugriff auf die Proben und kann verschiedene Analysen im Fahrzeug vornehmen.

Die Vorteile der Erfindung liegen darin, dass der Probensammler als Tochterfahrzeug (9) ballistisch geschützt im Trägerfahrzeug untergebracht ist in einem separaten Schutzraum. Die Besatzung erhält die Proben, die das Tochterfahrzeug einsammelt, direkt in eine Analysenkammer geliefert und ist davon befreit, in irgendeiner Weise direkt und manuell und ohne Panzerschutz für die bekannte Gummihand Proben aus der Umgebung des Basisfahrzeugs aufzusammeln. Das kleine Tochterfahrzeug ist auch in der Lage, Proben dort einzuholen, wo das Basisfahrzeug aufgrund seiner Größe kein Einsammeln zuläßt. Über eine Heckklappe, die gleichzeitig als Rampe (8) bis auf den Erdboden ausgebildet ist, kann das Tochterfahrzeug das Basisfahrzeug verlassen und wieder einfahren. Mittels Docking-Anschluß im Trägerfahrzeug kann das Tochterfahrzeug im eingefahrenen Zustand am Bordnetz des Trägerfahrzeugs angeschlossen sein und mit Daten und Ladeenergie versorgt werden. Das Tochterfahrzeug kann auch für weitere Zwecke, zum Beispiel fernbediente Erkundung bei entsprechender Sensorausrüstung, aus dem Träger ausfahren, eine Mission erfüllen und wieder einfahren. Das ABC-Spürfahrzeug ist in seinem Aufbau und Silhouette im Fahrbetrieb nicht verändert gegenüber den anderen Fahrzeugvarianten der Fahrzeugfamilie GTK.

Ausführungsbeispiele der Erfindung sind in den Zeichnungen schematisch dargestellt und werden im folgenden näher beschrieben. Es zeigen:
Figur 1: eine Seitenansicht eines bekannten Basis-Fahrzeuges
Figur 2: eine Seitenansicht und Schnitt eines Spürfahrzeuges mit einem ein- und ausgefahrenen Tochterfahrzeug

Figur 1 zeigt ein bekanntes Basisfahrzeug oder Fahrmodul 1 mit einem Radfahrwerk und dem oben hinten angebauten Missionsmodul 2. Das Missionsmodul enthält spezifische Ausrüstungen für eine Aufgabe oder Mission und es ist demontierbar, austauschbar befestigt, so daß mittels Missionsmodulen spezifische Fahrzeuge ausgerüstet werden können, die allesamt ein identisches Basisfahrzeug besitzen.

Figur 2 zeigt ein Basisfahrzeug 1, bei dem das Missionsmodul 2 entfernt ist, anstelle dessen ein Modul 2a angeordnet ist. Eine ABC-dichte Abschottung 3 ist zwischen den Raumteilen 5 und 7 des Moduls 2a eingebaut. Im Raumteil 7 ist das Tochterfahrzeug 9 untergebracht. Eine Heckklappe 8 verschließt den Funktionsraum 7. Das Tochterfahrzeug 9 trägt einen Greifarm 10, mit dem Proben 11 vom Boden aufgenommen werden können. In einem Analyseabteilraum 4, welcher wie der Tochterfahrzeugraum ABC-dicht vom Besatzungsraum 5 abgeschottet ist, kann die Besatzung 12 mittels Manipulatorarmen 6 die Proben 11 hantieren und im Fahrzeug analysieren. Die Proben werden vom Tochterfahrzeug 9 im Analyseraum 4 abgelegt.

Ein geschlossenes, ballistisch und ABC-geschütztes Fahrzeug 1, das für die ABC-Aufspürung eingesetzt wird, transportiert ein fernsteuerbares Tochterfahrzeug 9 unter vollem Schutz in einem abgedichteten Raum 7. Dieser Funktionsraum 7 ist von dem Fahrzeug-Innenraum 5 mittels einer ABC-dichten Schottwand 3, fallweise auch mit einer abgedichteten Tür, getrennt. Das Tochterfahrzeug 9 kann bei geöffneter Hecktür, die auch als Rampe 8 dient, aus dem Raum 7 aus- und einfahren und Bodenproben aus der Umgebung des Basisfahrzeugs einsammeln. Diese Proben können im Basisfahrzeug im Analyseraum 4 von der Fahrzeugbesatzung 12 unter vollem Schutz untersucht werden.
Der Transportraum 7 für das Tochterfahrzeug 9 ist mit seiner Oberfläche und Einbau so ausgeführt, dass eine Reinigung mit flüssigen Reinigungsmitteln nach Kontamination des Raums einfach und mittels Abspritzen möglich ist. Wegen des abgetrennten Transportraums 7 ist auch die Wiederaufnahme eines kontaminierten Tochterfahrzeugs zunächst ohne Gefahr für die Fahrzeugbesatzung möglich, um dann später zu dekontaminieren.

### Bezugszeichenliste

- 1: Fahrzeugmodul / Basisfahrzeug
- 2: Missionsmodul
- 2a: Aufbauteil
- 3: Wand
- 4: Analysenkammer
- 5: Fahrzeuginnenraum / Besatzungsraum
- 6: Manipulatorarm
- 7: Tochterfahrzeugraum / Funktionsraum
- 8: Rampe / Heckklappe
- 9: Tochterfahrzeug
- 10: Greifarm
- 11: Proben
- 12: Besatzung

## Patentansprüche

1. Gepanzertes Transportfahrzeug mit Tochterfahrzeug, das Transportfahrzeug (1) mit einem Radfahr- oder Kettenlaufwerk und einem Antrieb zur Fortbewegung sowie einem Fahrzeugaufbau zur Aufnahme und Einbau aller Komponenten für den Betrieb des Fahrzeugs einschliesslich einer Fahrzeugbesatzung und einer Heckklappe am Heck des Fahrzeugs und einer spezifischen Ausrüstung als Modul (2) mit einem vorzugsweise quer zur Fahrtrichtung zweigeteilten Missionsmodulraum (2a), aufgeteilt in zwei Raumteile (5, 7) mittels einer ABC-dichten Schottwand (3) zwischen den Raumteilen, wobei das selbstfahrende ferngesteuerte Tochterfahrzeug (9) als missionsspezifische Ausrüstung, in einem der Raumteile (7) im Transportfahrzeug mitgeführt wird, wobei das Tochterfahrzeug einen Probenentnahmearm (10, 11) besitzt, der Proben in eine an der Schottwand (3) angebrachte Analysekammer (4) von der einen Seite her ablegt, und ein Besatzungsmitglied (12) mittels Schutzhandschuhen (6) und geschützt gegen direkten Kontakt die Proben von der anderen Seite her behandeln und analysieren kann.

2. Fahrzeug nach Anspruch 1,
**dadurch gekennzeichnet,**
**dass** der vom übrigen Fahrzeug (1, 5) abgetrennte Raumteil (7) mit dem Tochterfahrzeug (9) ABC-sicher und -dicht ausgeführt ist und das Fahrzeug (1)insgesamt ebenfalls ABC-sicher ausgeführt ist und eine ABC-dichte Tür in der Schottwand (3) eingebaut ist.

3. Fahrzeug nach einem der Ansprüche 1 oder 2,
**dadurch gekennzeichnet,**
**dass** das Tochterfahrzeug (9) in eingefahrener Position über eine Andock-Kupplung zwischen Fahrzeug (1) und Tochterfahrzeug (9) mit Ladestrom und Daten versorgt wird.

4. Fahrzeug nach einem der Ansprüche 1 bis 3,
**dadurch gekennzeichnet,**
**dass** das Tochterfahrzeug (9) in eingefahrener Position mittels der geschlossenen Heckklappe (8) und fallweise weiterer Anbauteile in einer Zurrposition für den Fahrbetrieb des Fahrzeuges (1) festgehalten und gezurrt wird als Nebenfunktion der Heckklappe.

5. Fahrzeug nach einem der Ansprüche 1 bis 4,
**dadurch gekennzeichnet,**
**dass** die Analysekammer (4) mit der Schottwand (3) verbunden ist und gegen den Mannschaftsraum (5) ABC-sicher und -dicht abgetrennt ist.

6. Fahrzeug nach einem der Ansprüche 1 bis 5,
**dadurch gekennzeichnet,**
**dass** der Bediener (12) mittels ABC-dichten Schutzhandschuhen oder Manipulatorarmen und -greifern in die Analysekammer (4) eingreifen und dort Proben (11) analysieren kann.

7. Fahrzeug nach einem der Ansprüche 1 bis 6,
**dadurch gekennzeichnet,**
**dass** das Tochterfahrzeug (9) mit einem Probensammelarm (10) und Probenbehälter (11) ausgerüstet ist zur Aufnahme von flüssigen oder festen Umweltproben und Verbringung dieser Proben in die Analysekammer (4) des Spürfahrzeugs (1).

8. Fahrzeug nach einem der Ansprüche 1 bis 7,
**dadurch gekennzeichnet,**
**dass** der Raumteil (5) mittels einer begehbaren Tür, die im Modul (5, 2a) eingebaut ist, mit dem Fahrmodul (1) verbunden ist und diese Tür ABC-dicht geschlossen werden kann, so daß bei einer unvorschriftsmäßigen und außergewöhnlichen Kontamination auch des Bedienerraumes (5) das gesamte Modul (2a) gegenüber dem Fahrmodul (1) aus Sicherheitsgründen ABC-dicht verschlossen ist.

## Claims

1. Armoured transport vehicle having a daughter vehicle, which transport vehicle (1) (having wheel or track running gear and having a propulsion system for movement, as well as having a vehicle structure for holding and installation of all the components for operation of the vehicle including a vehicle crew and a rear hatch at the rear of the vehicle, and having specific equipment as a module (2) with a mission module area (2a) (which is split in two preferably transversely with respect to the direction of travel) is split into two area parts (5, 7) by means of NBC-proof partition wall (3) between the area parts, with the self-propelled, remotely-controlled daughter vehicle (9) also being carried in one of the area parts (7) in the transport vehicle as mission-specific equipment, with the daughter vehicle having a sampling arm (10, 11) which places the samples from one side in an analysis chamber (4) which is fitted to the partition wall (3), and a crew member (12) can handle and analyse the samples from the other side by means of protective gloves (6) and protected against direct contact.

2. Vehicle according to Claim 1,
**characterized**
**in that** the area part (7) which is separated from the rest of the vehicle (1, 5) and has the daughter vehicle (9) is designed to be NBC-safe and NBC-proof and, overall, the vehicle (1) is likewise designed to be NBC-safe, and an NBC-proof door is installed in the partition wall (3).

3. Vehicle according to one of Claims 1 or 2,
**characterized**
**in that** the daughter vehicle (9) is supplied with charging current and data via a docking coupling between the vehicle (1) and the daughter vehicle (9) when in the driven-in position.

4. Vehicle according to one of Claims 1 to 3,
**characterized**
**in that** the daughter vehicle (9) is fixed and lashed in the drive-in position, by means of the closed rear hatch (8), and possibly further fittings in a lashed position for driving operation of the vehicle (1), as a secondary function of the rear hatch.

5. Vehicle according to one of Claims 1 to 4,
**characterized**
**in that** the analysis chamber (4) is connected to the partition wall (3) and is separated from the crew area (5) in an NBC-safe and NBC-proof manner.

6. Vehicle according to one of Claims 1 to 5,
**characterized**
**in that** the operator (12) can work in the analysis chamber (4), and can analyse samples (11) there, by means of NBC-proof protective gloves or manipulator arms and grippers.

7. Vehicle according to one of Claims 1 to 6,
**characterized**
**in that** the daughter vehicle (9) is equipped with a sampling arm (10) and a sample container (11), in order to hold liquid or solid environmental samples and to move these samples into the analysis chamber (4) of the tracing vehicle (1).

8. Vehicle according to one of Claims 1 to 7,
**characterized**
**in that** the area part (5) is connected to the vehicle module (1) by means of a door through which people can pass and which is installed in the module (5, 2a), and this door can be closed in an NBC-proof manner, so that, in the event of the operator area (5) also becoming contaminated, contrary to the specifications and in an extraordinary manner, the entire module (2a) can be closed off from the vehicle module (1) in an NBC-proof manner, for safety reasons.

## Revendications

1. Véhicule blindé de transport avec véhicule-fille, dans lequel le véhicule de transport (1) qui présente un train de roulement à roues ou à chenilles et un entraînement d'avancement ainsi qu'un caisson de véhicule dans lequel sont logés et incorporés tous les composants nécessaires au fonctionnement du véhicule, y compris l'équipage du véhicule et un hayon situé à l'arrière du véhicule ainsi qu'un équipement spécifique qui présente la forme d'un module (2) doté d'une chambre modulaire de mission (2a) divisée en deux dans le sens transversal par rapport à la direction d'avancement, à savoir en deux parties de compartiment (5, 7), au moyen d'une cloison de séparation (3) étanche en termes ABC montée entre les parties de chambre, le véhicule-fille (9) commandé à distance et autotracté étant emporté comme équipement spécifique à la mission dans l'une (7) des parties de compartiment du véhicule de transport, le véhicule-fille possédant un bras (10, 11) de prélèvement d'échantillons qui dépose par le côté les échantillons dans une chambre d'analyse (4) installée contre la cloison de séparation (3), un membre d'équipage (12) pouvant manipuler et analyser les échantillons par l'autre côté en étant protégé contre un contact direct avec eux au moyen de gants de protection (6).

2. Véhicule selon la revendication 1, **caractérisé en ce que** la partie de compartiment (7) séparée du reste du véhicule (1, 5) et qui reprend le véhicule-fille (9) est réalisé de manière à être protégée et étanche en termes ABC, le véhicule (1) étant également réalisé de manière globalement protégée en termes ABC, une porte étanche en termes ABC étant intégrée dans la cloison de séparation (3).

3. Véhicule selon l'une des revendications 1 ou 2, **caractérisé en ce que** dans sa position rentrée, le véhicule-fille (9) est alimenté en courant de charge et en données par un accouplement d'amarrage prévu entre le véhicule (1) et le véhicule-fille (9).

4. Véhicule selon l'une des revendications 1 à 3, **caractérisé en ce qu'**en position rentrée, le véhicule-fille (9) est immobilisé au moyen du hayon arrière (8) fermé et éventuellement d'autres pièces de carrosserie dans une position d'amarrage prévu pour le mode d'avancement du véhicule (1), une fonction secondaire du hayon arrière étant l'amarrage du véhicule-fille.

5. Véhicule selon l'une des revendications 1 à 4, **caractérisé en ce que** la chambre d'analyse (4) est reliée à la cloison de séparation (3) et est séparée du compartiment d'équipage (5) de manière à être protégée et étanche en termes ABC.

6. Véhicule selon l'une des revendications 1 à 5, **caractérisé en ce que** l'opérateur (12) peut intervenir dans la chambre d'analyse (4) au moyen de gants de protection étanches en termes ABC ou de bras et de pinces de manipulation, pour y analyser les échantillons (11).

7. Véhicule selon l'une des revendications 1 à 6, **caractérisé en ce que** le véhicule-fille (9) est équipé d'un bras (10) de collecte d'échantillons et d'un récipient (11) à échantillons qui prélève des échantillons liquides ou solides dans l'environnement et emmène ces échantillons dans la chambre d'analyse (4) du véhicule suiveur (1).

8. Véhicule selon l'une des revendications 1 à 7, **caractérisé en ce que** la partie de compartiment (5) est reliée au module de conduite (1) au moyen d'une porte praticable intégrée dans le module (5, 2a), et apte à être fermée de manière étanche en termes ABC de telle sorte que pour des raisons de sécurité, en cas de contamination imprévue et exceptionnelle, même du compartiment d'opérateur (5), l'ensemble du module (2a) peut être fermé de manière étanche en termes ABC vis-à-vis du module de conduite (1).
